# FASCICULE DE BREVET EUROPEEN

(11) **EP 0 290 300 B1**
(45) Date de publication et mention de la délivrance du brevet: **22.07.1992**
(21) Numéro de dépôt: 88400768.3
(22) Date de dépôt: 30.03.1988
(51) Int. Cl.: H01R 9/22, H01R 9/09

(54) **Dispositif de connexion rapide de circuits imprimés pour boîtiers modulaires**
Schnellverbindungseinrichtung von gedruckten Schaltungen für Modulgehäuse
Rapid connecting device for printed circuits for modular boxes

(30) Priorité: 06.05.1987 FR 8706362
(43) Date de publication de la demande: 09.11.1988
(73) Titulaire: HAGER ELECTRO S.A., F-67210 Obernai (FR)
(72) Inventeur: Dinckel, Lucien, F-67000 Strasbourg (FR); Beck, Dominique, F-67530 Ottrott (FR)
(74) Mandataire: Bernasconi, Jean

(56) Documents cités:
- FR-A- 1 551 951
- GB-A- 1 155 505
- US-A- 4 082 407
- US-A- 4 361 371

## Description

La présente invention a trait à des dispositifs de connexion rapide de circuits imprimés pour des boîtiers modulaires, par exemple des boîtiers d'appareils électriques modulaires.

Les appareils électriques tels que ceux qui sont utilisés dans le domaine de l'équipement électrique de l'habitat, par exemple les sectionneurs, coupe-circuit, disjoncteurs, relais, télérupteurs, minuteries, délesteurs, etc..., possèdent maintenant des boîtiers modulaires, c'est-à-dire dont les formes et les dimensions sont, en partant d'un module, conçues pour une standardisation des montages et raccordements aux circuits électriques et notamment aux barres collectrices.

Le raccordement aux conducteurs de distribution ou de commande, qu'il s'agisse de câbles électriques souples isolés ou de barres collectrices, s'effectue grâce à des bornes à cage accessibles par des ouvertures convenablement disposées dans le boîtier, le serrage du conducteur dans la borne à cage s'effectuant généralement au moyen d'une vis, vissée dans la cage. Ces appareils électriques tendent maintenant à assumer des fonctions complexes grâce à des moyens électroniques qu'il est judicieux de réaliser sous forme de circuit imprimé incorporé dans le boîtier modulaire.

En outre, des fonctions particulières peuvent être prévues grâce à des circuits imprimés convenablement disposés dans des boîtiers modulaires propres dont la forme et les dimensions seraient conçues sur ceux des appareils énumérés précédemment.

Généralement, dans les appareils de ce type, un court prolongement de borne est soudé contre une plage conductrice de la carte de circuit imprimé, soit directement, soit par l'intermédiaire d'un conducteur, ce qui nécessite l'exécution de soudures délicates en place.

Les connecteurs usuels à rangées de contacts destinés à s'appliquer élastiquement contre les plages conductrices successives d'une carte de circuit imprimé ne peuvent pas non plus être utilisés en raison de la géométrie particulière des cartes utilisées dans les appareils de type modulaire ainsi que de la disposition, également particulière, des bornes à cage de ces appareils.

L'utilisation des lames de contact ayant une fonction de liaison électrique et mécanique est déjà divulguée par le document US-A-4 082 407.

La présente invention se propose donc de fournir un dispositif de connexion rapide de circuit imprimé pour boîtiers modulaires qui permette de connecter, de façon simple, rapide et fiable, des conducteurs à un circuit imprimé situé dans le boîtier modulaire.

Un autre objectif de l'invention est de fournir un tel dispositif de connexion rapide qui permette une connexion dans des conditions ne modifiant aucunement les habitudes relatives à la connexion de conducteurs à des boîtiers modulaires.

Un autre objectif encore est de réaliser un tel dispositif de connexion qui ne nécessite pas de transformation de la conception ou de la réalisation des boîtiers modulaires d'appareils existants.

Un autre objectif encore est de réaliser un tel dispositif qui soit simple à fabriquer et à monter et particulièrement peu coûteux.

L'invention a pour objet un dispositif de connexion rapide de circuits imprimés pour boîtiers modulaires, caractérisé en ce que le boîtier comporte, dans des logements usuels, des bornes de connexion à cage usuelles, et, pour au moins une desdites bornes, un organe de liaison électrique constitué par une lame de contact dont une extrémité pénètre dans la cage de borne et dont l'autre extrémité, après un trajet obtenu par pliage et/ou découpage convenable de la lame, forme un contact, de préférence élastique, s'appliquant contre une surface de contact convenable du circuit imprimé.

Dans une forme de réalisation préférée, l'extrémité de lame servant au contact avec le circuit imprimé présente une forme pliée déterminant une branche élastique s'appliquant contre l'élément de connexion ou surface convenable du circuit imprimé. La surface de connexion du circuit imprimé peut être constituée de façon quelconque, par exemple sous forme d'une plage conductrice, sous forme d'un plot ou sous toute autre forme.

Dans une forme de réalisation particulièrement avantageuse de l'invention, le circuit imprimé est simplement appliqué contre la partie de contact, de préférence élastique, de l'extrémité en question de la lame de contact par l'action du couvercle de boîtier lorsqu'il est mis en place, assurant simultanément le maintien en position du circuit imprimé.

L'extrémité de lame pénétrant dans la borne peut y pénétrer depuis l'intérieur mais peut également, en variante, passer dans le logement sous la cage de la borne, puis être repliée, à l'extérieur, autour de la cage pour présenter une partie terminale qui y pénètre. Dans tous les cas, le serrage du conducteur qui pénètre dans la cage de la borne assure simultanément le serrage et le contact avec la lame de contact reliée au circuit imprimé.

De façon avantageuse, la lame peut être simplement insérée dans le boîtier, avec ses extrémités en place, sans aucun moyen assurant la liaison positive de la lame au boîtier, la lame étant simplement maintenue par l'engagement de l'une de ses extrémités dans la borne, d'une part, par la présence du circuit imprimé contre son autre extrémité, d'autre part, et éventuellement par une forme adaptée épousant les parois en rapport du boîtier dont la fermeture assure le maintien définitif de la lame.

Le cas échéant, un positionnement peut également résulter de découpes pratiquées dans le circuit imprimé, découpes traversées par la lame avant qu'elle ne soit repliée pour former l'extrémité de contact avec le circuit imprimé.

L'extrémité de contact avec le circuit imprimé, au lieu d'être élastique, peut, par exemple, comprendre des découpes, par exemple en dents de scie, qui s'écraseront sous l'effet de la pression lors de l'assemblage du boîtier qui assure le maintien de la carte de circuit imprimé.

Le dispositif ainsi réalisé présente un très faible encombrement et permet un gain de surface active sur le circuit imprimé.

Le montage des dispositifs de connexion peut être réalisé de façon extrêmement simple, par exemple par mise en place du boîtier modulaire sur un gabarit, puis mise en place au fond du boîtier d'un ensemble porte-bornes à cage sur lequel les bornes sont prémontées avec les lames en place, puis présentation du circuit imprimé qui va s'autocentrer et assurer par pression les contacts physiques avec les extrémités convenables des lames, la fixation définitive étant assurée par la fermeture du boîtier.

D'autres avantages et caractéristiques de l'invention apparaîtront à la lecture de la description suivante, faite à titre d'exemple non limitatif, et se référant au dessin annexé dans lequel :
la figure 1 représente, de façon schématique, un boîtier modulaire avec une carte à circuit imprimé,
les figures 2, 3 et 4 représentent diverses vues en coupe d'une partie d'un tel boîtier modulaire muni de bornes en étages avec leurs lames respectives raccordées au circuit imprimé,
la figure 5 représente une vue schématique d'une extrémité de la lame selon une variante de l'invention.

En se référant à la figure 1, on voit un boîtier modulaire représenté de façon schématique, le couvercle supérieur étant ôté. Ce boîtier 1 présente, de façon usuelle, une base 2 pour l'accrochage sur un rail avec la partie en crochet fixe 3 et le crochet mobile 4 repoussé élastiquement. Aux deux extrémités de la base sont disposés deux logements de bornes dans lequels sont disposées les cages métalliques 5 de bornes, ces cages étant accessibles par des ouvertures latérales 6 pour l'introduction des câbles électriques, raccords de barres collectrices, etc... Le vissage s'effectue par les ouvertures supérieures 7 des logements.

Dans le boîtier 1, on vient mettre en place une carte de circuit imprimé 8 qui repose simplement contre le fond du boîtier. Lorsque l'on assemble le couvercle (non représenté), des nervures de ce couvercle viennent s'appliquer contre le circuit imprimé 8 pour maintenir celui-ci plaqué dans le fond comme représenté.

En se référant aux figure 2 à 4, on voit un boîtier modulaire voisin mais du type présentant, à chaque extrémité de la base 2, deux étages décalés, l'étage inférieur possédant une paire de bornes et l'étage supérieur une seule borne, et dont on voit les cages 5 avec leurs vis 9 emmenant la pièce 10 en étrier, usuelle dans les cages de bornes.

La carte de circuit imprimé 8 est disposée contre le fond du boîtier et elle porte, en des emplacements proches des bornes pertinentes, des ponts en cuivre étamé usuels 11 forcés dans la carte de circuit imprimé 8 et électriquement reliés au circuit de la carte. Ces éléments de cuivre 11 constituent les plots par lesquels la carte doit être reliée électriquement aux conducteurs électriques extérieurs.

La carte de circuit imprimé 8 est disposée parallèlement à l'une des faces latérales du boîtier 1, à faible distance de cette face, et l'on voit que les différents plots en forme de cavalier 11 sont disposés au niveau d'encoches 12 pratiquées dans la périphérie de la carte de circuit imprimé au voisinage des bornes, la base de chaque plot 11, qui s'etend parallèlement à la carte, enjambant son encoche 12 de façon à être accessible pour le contact. Au lieu d'encoches périphériques, la carte pourrait aussi posséder des perforations.

Chacune des bornes représentées sur le dessin possède sa propre lame de contact. Les lames de contact sont référencées 13, 14, 15. Elles sont réalisées en un matériau conducteur, par exemple du laiton. La lame 13 possède une première extrémité plane 13a qui pénètre dans le logement de la borne pertinente 5 et traverse la cage de cette borne au voisinage du fond de la cage. L'extrémité 13a peut avantageusement avoir une forme de T dont les branches, qui empêchent un retrait hors de la cage 5 vers l'intérieur du boîtier, peuvent pénétrer dans des creusures du logement tel que, par exemple, une rainure 16, de façon à assurer un positionnement au fond de la cage tout en autorisant, de préférence, un certain débattement. Après un coude à la sortie du logement, la lame 13 descend vers la base du boîtier contre lequel elle chemine jusqu'à se rapprocher du plot 11 avec lequel elle doit coopérer. Au niveau de ce plot, elle forme une extrémité repliée 13b dont la partie extrême 13c forme une lamelle élastique pénétrant dans l'encoche 12 de la carte de circuit imprimé et venant s'appliquer élastiquement, et dans une direction perpendiculaire à la base du plot 11 et sensiblement parallèle au plan de la carte, contre cette base du plot 11 qui est accessible dans l'encoche, assurant ainsi un contact électrique avec la carte de circuit imprimé.

De même, la lame de contact 14 présente une première extrémité 14a, identique à celle de la lame 13 et pénétrant dans le logement où elle traverse la cage, la partie terminale étant élargie à la façon d'un T pour venir se loger dans les creusures 16, ce qui interdit une extraction de la lame hors de la cage 5. La lame de contact 14 se poursuit cette fois-ci dans un plan parallèle à l'axe du logement de borne et s'étend vers le haut jusqu'à venir former une partie d'extrémité à angle droit 14b, dont la branche terminale 14c vient s'appliquer contre le plot 11 correspondant.

La lame de contact 15 possède une forme similaire avec une extrémité 15a ayant exactement la même forme que les extrémités 13a et 14a des autres lames. A la sortie du logement, la lame 15 s'étend vers le haut sur une courte distance avant de former une extrémité 15b décalée vers le côté et dont la branche terminale 15c vient s'appliquer élastiquement avec la force de contact nécessaire contre le plot 11 pertinent.

Bien entendu, les formes des lames peuvent être différentes en fonction des trajets s'étendant entre la cage de la borne pertinente et le plot de carte pertinent.

Dans l'exemple représenté, dans lequel le boîtier modulaire 1 n'est pas destiné à contenir un appareil électrique mais simplement la carte de circuit imprimé 8, les cages 5 des bornes ne se poursuivent pas vers l'intérieur par des conducteurs autres que les lames de contact 13, 14 ou 15. Par contre, si l'invention est appliquée à un boîtier contenant un appareil, électromécanique, les connexions vers la carte électronique seront réalisées selon l'invention, alors que celles assurant une liaison vers un mécanisme sont réalisées différemment.

En se référant à la figure 5, on voit une variante de réalisation dans laquelle le boîtier 1, dont on voit, en section, le fond, est refermé par un couvercle 1a muni de plusieurs nervures ou reliefs 1b destinés à maintenir la carte de circuit imprimé 8. On a représenté schématiquement une partie d'une lame de contact 17 dont l'extrémité (non représentée) pénètre dans une cage de borne et possède une forme qui est de préférence identique à celle des extrémités 13a, 14a et 15a. La seconde extrémité 17b s'applique contre la face intérieure du boîtier 1 et présente une partie écartée 17c pour le contact proprement dit, l'extrémité de cette partie 17c se poursuivant par une courte branche 17d qui est à nouveau en contact avec le boîtier 1. Lorsque l'on referme le couvercle 1a, les nervures ou reliefs 16 viennent repousser la carte de circuit imprimé 8 perpendiculairement à son plan et les plots 11 déforment les extrémités conductrices 17c des lames 17. Le plot 11 peut alors avantageusement être remplacé par une portion conductrice, ou piste, de la surface cuivrée du circuit imprimé. Une telle carte de circuit imprimé 8 n'a pas besoin d'encoche.

## Revendications

1. Dispositif de connexion rapide de circuits imprimés pour boîtiers modulaires, caractérisé en ce que le boîtier (1) comporte, dans des logements usuels, des bornes de connexion à cage usuelles (5), et, pour au moins une desdites bornes, un organe de liaison électrique (13, 14, 15) constitué par une lame de contact dont une extrémité (13a, 14a, 15a) pénètre dans la cage de borne (5) et dont l'autre extrémité (13b, 14b, 15b, 17c), après un trajet obtenu par pliage et/ou découpage convenable de la lame, forme un contact s'appliquant contre une surface de contact convenable (11) du circuit imprimé (8).

2. Dispositif selon la revendication 1, caractérisé en ce que l'extrémité de lame servant au contact avec le circuit imprimé (8) présente une forme pliée déterminant une branche élastique (13c, 14c, 15c) s'appliquant contre la surface de contact (11) du circuit imprimé (8).

3. Dispositif selon la revendication 1, caractérisé en ce que l'extrémité de lame servant au contact avec le circuit imprimé présente des découpes susceptibles de s'écraser sous l'effet de la pression lors de l'assemblage du boîtier qui assure le maintien de la carte de circuit imprimé, réalisant ainsi le contact avec la surface de contact (11) du circuit imprimé (8).

4. Dispositif selon l'une quelconque des revendications 1 à 3, caractérisé en ce qu'un couvercle de boîtier (1a) assure le maintien en position du circuit imprimé (8) et l'applique contre ladite autre extrémité (13b, 14b, 15b, 17c) servant au contact avec le circuit imprimé.

5. Dispositif selon l'une quelconque des revendications 1 à 4, caractérisé en ce que l'extrémité de lame (13a, 14a, 15a) pénétrant dans la cage de borne présente une forme de T dont les branches empêchent un retrait à travers la cage.

6. Dispositif selon l'une quelconque des revendications 1 à 5, caractérisé en ce qu'une extrémité de lame pénètre dans des creusures (16) limitant le débattement de l'extrémité de lame dans la cage.

7. Dispositif selon l'une quelconque des revendications 1 à 6, caractérisé en ce que l'extrémité de lame (13b, 14b, 15b) destinée à s'appliquer contre la surface de contact (11) du circuit imprimé, vient s'appliquer contre cette surface dans une direction sensiblement parallèle au plan de la carte.

8. Dispositif selon l'une quelconque des revendications 1 à 6, caractérisé en ce que l'extrémité de lame (13b, 14b, 15b) destinée à s'appliquer contre une surface de contact (11) du circuit imprimé, vient s'appliquer dans une direction sensiblement perpendiculaire au plan de la carte de circuit imprimé.

9. Dispositif selon l'une quelconque des revendications 7 et 8, caractérisé en ce que la surface de contact de la carte de circuit imprimé est réalisée par un plot (11) en forme d'étrier.

10. Dispositif selon l'une quelconque des revendications 7 et 8, caractérisé en ce que la surface de contact de la carte de circuit imprimé est réalisée par une portion (piste) de la surface cuivrée du circuit imprimé.

11. Dispositif selon la revendication 9, caractérisé en ce que la base du plot (11) enjambe une encoche ou une perforation de la carte.

## Claims

1. Device for the rapid connection of printed circuits for modular cases, characterized in that the case (1) has, in standard housings, standard box terminals (5), and, for at least one of the said terminals, an electrical connection member (13, 14, 15) formed by a contact blade, one end (13a, 14a, 15a) of which enters the terminal box (5), and the other end (13b, 14b, 15b, 17c) of which, along a path obtained by suitably folding and/or cutting the blade, forms a contact applying against a suitable contact surface (11) of the printed circuit (8).

2. Device according to claim 1, characterized in that the blade end used for contact with the printed circuit (8) has a folded shape defining an elastic branch (13c, 14c, 15c) applying against the contact surface (11) of the printed circuit (8).

3. Device according to claim 1, characterized in that the blade end used for contact with the printed circuit has cutouts able to be crushed by the action of pressure when assembling the case which effects the securing of the printed circuit board, thus establishing the contact with the contact surface (11) of the printed circuit (8).

4. Device according to any one of claims 1 to 3, characterized in that a case cover (1a) effects the holding in place of the printed circuit (8) and applies it against the said other end (13b, 14b, 15b, 17c) used for contact with the printed circuit.

5. Device according to any one of claims 1 to 4, characterized in that the blade end (13a, 14a, 15a) entering the terminal box has the shape of a T the branches of which prevent retraction through the box.

6. Device according to any one of claims 1 to 5, characterized in that a blade end enters hollowed out portions (16) defining the play of the blade end in the box.

7. Device according to any one of claims 1 to 6, characterized in that the blade end (13b, 14b, 15b) intended to apply against the contact surface (11) of the printed circuit applies against this surface in a direction substantially parallel to the plane of the board.

8. Device according to any one of claims 1 to 6, characterized in that the blade end (13b, 14b, 15b) intended to apply against a contact surface (11) of the printed circuit applies in a direction substantially perpendicular to the plane of the printed circuit board.

9. Device according to either of claims 7 or 8, characterized in that the contact surface of the printed circuit board is effected by a stirrup-shaped contact block (11).

10. Device according to either of claims 7 or 8, characterized in that the contact surface of the printed circuit board is effected by a portion (track) of the coppered surface of the printed circuit.

11. Device according to claim 9, characterized in that the base of the contact block (11) straddles a notch or a perforation of the board.

## Patentansprüche

1. Schnellverbindungeinrichtung von gedruckten Schaltungen für Modulgehäsue, dadurch gekennzeichnet, daß das Gehäuse (1) in Aussparungen Käfiganschlußklemmen (5) enthält und für wenigstens eine dieser Klemmen ein elektrisches Verbindungselement (13,14,15), bestehend aus einer Kontaktzunge, dessen eines Ende (13a,14a,15a) in den Käfig der Klemmen (5) eindringt und dessen anderes Ende (13b,14b,15b,17c) nach einem durch Biegen und/oder Ausstanzen der Zunge erhaltenen Verlauf einen Kontakt bildet, der an einer Kontaktfläche (11) der gedruckten Schaltung (8) anliegt.

2. Einrichtung nach Anspruch 1, dadurch gekennzeichnet, daß das Zungenende, welches zum Kontakt mit der gedruckten Schaltung (8) dient, eine gebogene Form aufweist, die einen federnden Zweig (13c,14c,15c) bildet, der an der Kontaktfläche (11) der gedruckten Schaltung (8) anliegt.

3. Einrichtung nach Anspruch 1, dadurch gekennzeichnet, daß das zum Kontakt mit der gedruckten Schaltung dienende Zungenende Ausschnitte aufweist, die durch die Druckeinwirkung beim Zusammenbau des der gedruckten Schaltung den Halt gewährleistenden Gehäuses eingedrückt werden können, wodurch der Kontakt mit der Kontaktfläche (11) der gedruckten Schaltung (8) verwirklicht wird.

4. Einrichtung nach einem der Ansprüche 1 bis 3, dadurch gekennzeichnet, daß eine Abdeckung (1a) des Gehäuses den Halt der gedruckten Schaltung (8) gewährleistet und sie an das andere Zungenende (13b,14b,15b,17c) andrückt, das den Kontakt zur gedruckten Schaltung herstellt.

5. Einrichtung nach einem der Anspürche 1 bis 4, dadurch gekennzeichnet, daß das Zungenende (13a,14a,15a), das in den Käfig der Klemme eindringt, eine T-Form aufweist, deren Zweige ein Ausziehen durch den Stecker verhindern.

6. Einrichtung nach einem der Ansprüche 1 bis 5, dadurch gekennzeichnet, daß ein Ende der Zunge in Aussparungen (16) hineindringt, die den Durchweg des Zungenendes im Käfig begrenzen.

7. Einrichtung nach einem der Anspürche 1 bis 6, dadurch gekennzeichnet, daß das Zungenende (13b,14b,15b), das bestimmt ist, an der Kontaktfläche (11) der gedruckten Schaltung anzuliegen, an diese Fläche aus einer im wesentlichen parallel zur Ebene der gedruckten Schaltung verlaufenden Richtung zum Anliegen kommt.

8. Einrichtung nach einem der Ansprüche 1 bis 6, dadurch gekennzeichnet, daß das Zungenende (13b,14b,15b), das bestimmt ist, auf der Kontaktfläche (11) der gedruckten Schaltung zu liegen, an diese Fläche aus einer im wesentlichen senkrecht zur Ebene der gedruckten Schaltung verlaufenden Richtung zum Anliegen kommt.

9. Einrichtung nach Anspruch 7 oder 8, dadurch gekennzeichnet, daß die Kontaktfläche der gedruckten Schaltung aus einem bügelförmigen Metallstück besteht.

10. Einrichtung nach Anspruch 7 oder 8, dadurch gekennzeichnet, daß die Kontaktfläche der gedruckten Schaltung aus einem Teil (Spur) der kupfernen Oberfläche der gedruckten Schaltung besteht.

11. Einrichtung nach Anspruch 9, dadurch gekennzeichnet, daß die Grundfläche des Kontaktstückes (11) eine Einkerbung oder eine Durchlochung der gedruckten Schaltung überspannt.
